# DEMANDE DE BREVET EUROPEEN

(11) **EP 2 278 664 A1**
(43) Date de publication de la demande: **26.01.2011**
(21) Numéro de dépôt: 10170044.1
(22) Date de dépôt: 19.07.2010
(51) Int. Cl.: H01Q 15/00

(54) **Corps main gauche, dispositif de guidage d'ondes et antenne utilisant ce corps, procédé de fabrication de ce corps**

(30) Priorité: 20.07.2009 FR 0903549
(71) Demandeur: Commissariat à l'Énergie Atomique et aux Énergies Alternatives, 75015 Paris (FR); Centre National de la Recherche Scientifique, 75016 Paris (FR)
(72) Inventeur: Viala, Bernard, 38360, SASSENAGE (FR); Benevent, Evangeline, 38000, GRENOBLE (FR); Garello, Kévin, 29280, LOCMARIA-PLOUZANE (FR)
(74) Mandataire: Colombo, Michel

(57) **Abrégé**

Ce corps main gauche comporte un réseau de fils conducteurs disposés les uns par rapport aux autres de manière à présenter une permittivité négative vis-à-vis des ondes électromagnétiques ayant un champ électrique parallèle à la plus grande dimension de ces fils et se propageant à une fréquence inférieure à la fréquence plasma électrique du corps, chaque fils étant réalisé en matériau magnétique conducteur présentant une perméabilité négative pour une plage de fréquences des ondes électromagnétiques inférieure à la fréquence plasma électrique du corps. Chaque fils comprend au moins un ruban (20, 22), réalisé dans le matériau magnétique conducteur, qui s'étend le long de la plus grande dimension du fil dans un plan du ruban et dont l'épaisseur est au moins deux fois plus petite que l'épaisseur de peau du matériau magnétique conducteur.

## Description

L'invention concerne un corps main gauche ainsi qu'un dispositif de guidage d'ondes et une antenne incorporant ce corps main gauche. L'invention a également pour objet un procédé de fabrication de ce corps main gauche.

Dans la suite de cette description, à défaut d'indication contraire, lorsque l'on parle de la permittivité ε et de la perméabilité µ sans autre précision, il s'agit de la permittivité relative et de la perméabilité relative.

Les corps main gauche ont été présentés pour la première fois par Victor Veselago dans le document suivant :
« The Electrodynamics of Substances with Simultaneously Negative Values of ε and µ », Soviet Physics USPEKHI, vol. 10, n° 4, janvier-février 1968 ».

Ces corps ont la propriété de présenter simultanément une permittivité ε et une perméabilité µ négatives dans une plage donnée de fréquences. Ces corps main gauche présentent de nombreuses propriétés atypiques telles que :
- un indice négatif de réfraction,
- le trièdre formé par les vecteurs E (champ électrique), H (champ magnétique) et k (direction de propagation des ondes) est inversé (ou dit indirect) par rapport au cas des matériaux à permittivité et perméabilité positives (ou dit direct),
- la vitesse de phase et la vitesse de groupe sont de signe opposé,
- l'effet Doppler est inversé,
- ... etc.

Du fait de ces propriétés atypiques, les corps main gauche peuvent trouver de nombreuses applications en particulier pour le traitement des ondes électromagnétiques.

Il a notamment été proposé d'utiliser ces corps main gauche dans des guides d'ondes, des filtres ou des antennes. Pour de telles applications, il est souhaitable que la bande de fréquences dans laquelle s et µ sont simultanément négatifs soit comprise dans le domaine des hyperfréquences, c'est-à-dire entre 1 et 60 GHz.

Différents travaux de recherche ont été conduits pour atteindre ce résultat. Par exemple, un corps ayant ces propriétés est décrit dans le document D1 suivant : D.R. Smith, W.J. Padilla, D.C. Vier, S.C. Nemat-Nasser, and S. Schultz, "Composite Medium with Simultaneously Negative Permeability and Permittivity", Phys. Rev. Lett., Vol 84, N°18, p.4184, 2000.

Ces corps connus sont souvent appelés « métamatériaux ». Ils comprennent un matériau hétérogène formé d'un réseau de fils conducteurs disposés les uns par rapport aux autres de manière à présenter un ε négatif vis-à-vis des ondes électromagnétiques ayant un champ électrique parallèle à la plus grande dimension de ces fils et se propageant à une fréquence inférieure à la fréquence plasma électrique du corps.

La fréquence plasma électrique ainsi que le dimensionnement de ce réseau de fils conducteurs pour obtenir un ε inférieur à zéro ont notamment été décrits dans le document D2 suivant :
J.B. Pendry, A.J. Holden, W.J. Stewart, and 1. Youngs, "Extremely Low Frequency Plasmons in Metallic Mesostructures", Phys. Rev. Lett., Vol.76, N°25, 1996.

Grossièrement, la fréquence plasma électrique du corps est la valeur de la fréquence de l'onde électromagnétique incidente pour laquelle la partie réelle de ε s'annule.

Ces corps connus comprennent généralement un autre matériau hétérogène formé d'un autre réseau de motifs conducteurs agencés les uns par rapport aux autres pour présenter un µ négatif dans la bande de fréquences souhaitée. Typiquement, cet autre réseau est un réseau de boucles conductrices fendues (connues également sous le terme d'« anneaux de Pendry ») permettant de générer artificiellement un µ négatif au travers d'un phénomène de résonance électromagnétique LC dans une plage de fréquences située immédiatement après la fréquence de résonance plasma magnétique. Grossièrement, la fréquence de résonance plasma magnétique est la valeur de la fréquence de l'onde électromagnétique incidente pour laquelle la partie réelle de µ s'annule. De tels réseaux permettent d'obtenir un µ négatif après la fréquence de résonance plasma magnétique. Ces réseaux sont par exemple étudiés dans le document D3 suivant :
J.B. Pendry, A.J. Holden, D.J. Robbins, and W.J. Stewart, "Magnetism from conductors and enhanced nonlinearphenomena ", IEEE Trans. MTT, Vol. 47, N°11, 1999.

Les deux réseaux précédents sont agencés pour présenter à la fois un ε et un µ négatifs.

Les réseaux décrits ci-dessus se composent d'un motif élémentaire appelé « cellule élémentaire » qui est répété à intervalles réguliers dans une ou plusieurs directions de répétition. L'intervalle régulier est appelé le « pas » du réseau.

La taille de la cellule élémentaire dans les directions de répétition est choisie de telle sorte que le corps se comporte comme un matériau homogène vis-à-vis des ondes éclairant ce corps avec une fréquence comprise dans la plage de fréquences pour laquelle ε et un µ sont simultanément négatifs. A cet effet, la taille d'une cellule élémentaire est choisie inférieure et, de préférence, plusieurs fois inférieure à la longueur d'onde de l'onde éclairante et typiquement dix fois inférieure. Parallèlement, le pas du réseau est bien supérieur au micromètre de sorte qu'à une échelle microscopique l'agencement des fils les uns par rapport aux autres est clairement discernable.

Ces corps connus présentent plusieurs inconvénients :
- la bande de fréquences dans laquelle ε et µ sont simultanément négatifs est étroite (c'est-à-dire au plus de quelques centaines de MégaHertz)
- l'amplitude de la valeur absolue de µ dans cette bande de fréquence est faible (c'est-à-dire inférieure à quelques unités)

De plus, le dimensionnement et l'accordabilité du réseau permettant d'obtenir un µ négatif sont limités. En effet, pour obtenir un µ négatif pour une fréquence donnée de travail, il faut construire un réseau présentant une fréquence de résonance plasma magnétique à proximité de cette fréquence de travail. Pour cela, il faut adapter les dimensions des boucles fendues en fonction de la longueur d'onde de la fréquence de travail. Or, la modification de la taille des boucles fendues ne peut pas être faite de façon dynamique, ce qui empêche d'accorder ces métamatériaux sur une fréquence de travail donnée après sa fabrication. Même si la fréquence de travail est connue avant la fabrication du réseau, les dimensions de la boucle fendue nécessaires pour travailler à cette fréquence peuvent être irréalisables soit parce qu'elles sont trop petites soit au contraire parce qu'elles sont trop grandes.

II n'est donc pas facile d'utiliser dans des applications concrètes les corps connus combinant deux matériaux hétérogènes pour obtenir simultanément ε et µ négatifs.

Récemment, il a été proposé d'utiliser un seul réseau de fils conducteurs disposés les uns par rapport aux autres de manière à présenter une permittivité négative vis-à-vis des ondes électromagnétiques ayant un champ électrique parallèle à la plus grande dimension de ces fils et se propageant à une fréquence inférieure à la fréquence plasma électrique du corps, chaque fils étant réalisé en matériau magnétique conducteur présentant une perméabilité négative pour une plage de fréquences des ondes électromagnétiques inférieure à la fréquence plasma électrique du corps et en absence de champ magnétique statique artificiel extérieur. Les fils ont une section transversale circulaire dont le diamètre est supérieur à 1 µm.

Par exemple, un tel corps est décrit dans le document D4 suivant :
H. Garcia-Miquel,1,a_ J. Carbonell,2 V. E. Boria,2 and J. Sánchez-Dehesa1, « Experimental evidence of left handed transmission through arrays of ferromagnetic microwires », APPLIED PHYSICS LETTERS 94, 054103_2009_

Dans ce dernier mode de réalisation, il n'est pas nécessaire de prévoir en plus du réseau de fils une autre structure telle qu'un réseau d'anneaux fendus, pour que ce corps présente des propriétés main gauche dans une plage de fréquences. La structure de ce corps main gauche est donc plus simple que celle des corps à deux matériaux hétérogènes et, en particulier, des métamatériaux. En effet, ce corps utilise la fréquence de résonance ferromagnétique naturelle du matériau utilisé pour former les fils conducteurs. Cette fréquence de résonance ferromagnétique est qualifiée de naturelle car elle existe en l'absence de tout champ magnétique statique extérieur artificiel. Par champ magnétique statique on désigne un champ magnétique continu et non pas alternatif.

De plus, le positionnement de la fréquence de résonance ferromagnétique à proximité de la fréquence de travail souhaitée ne nécessite pas de modifier le pas ou les dimensions de la cellule élémentaire du réseau de fils. Ici, il suffit de jouer soit sur le choix du matériau ferromagnétique conducteur utilisé pour réaliser les fils soit, par exemple, sur un champ magnétique statique extérieur. Etant donné qu'il n'est pas nécessaire d'adapter les dimensions du réseau pour faire varier la fréquence de résonance ferromagnétique de ce corps, le dimensionnement et l'accordabilité de ce corps sont simplifiés.

Toutefois, en pratique, comme illustré par les résultats expérimentaux du document D4, ce corps présente uniquement des propriétés main gauche s'il est placé dans un champ magnétique statique externe. Ceci est un inconvénient particulièrement important pour l'utilisation de ce type de corps main gauche.

L'invention vise à remédier à au moins l'un de ces inconvénients en proposant un corps main gauche dans lequel chaque fils comprend au moins un ruban, réalisé dans le matériau magnétique conducteur, qui s'étend le long de la plus grande dimension du fil dans un plan du ruban et dont l'épaisseur est au moins deux fois plus petite que l'épaisseur de peau du matériau magnétique conducteur.

Dans le corps main gauche ci-dessus, le matériau utilisé pour réaliser les rubans présente également un µ négatif pour une plage de fréquences inférieure à la fréquence plasma électrique. Par conséquent, il existe une plage de fréquences pour laquelle ce corps présente des propriétés main gauche. De plus, à cause de la faible épaisseur de ces rubans, il n'est pas nécessaire que ce corps soit placé dans un champ magnétique statique extérieur pour présenter ces propriétés main gauche. Plus précisément, le déposant estime que puisque l'épaisseur des rubans est au moins deux fois inférieure à l'épaisseur de peau, le champ électromagnétique peut pénétrer dans l'ensemble de la section transversale du ruban sans avoir recours à un champ magnétique statique extérieur. De plus, la faible épaisseur des rubans pousse naturellement l'aimantation naturelle du matériau magnétique à s'aligner parallèlement à la plus grande dimension des fils. Ainsi, il n'est pas non plus nécessaire d'avoir recours à un champ magnétique statique extérieur pour aligner l'aimantation de chaque ruban parallèlement à sa plus grande dimension.

Ainsi, le corps main gauche ci-dessus présente les mêmes avantages que celui divulgué dans le document D4 sans nécessiter de champ magnétique statique extérieur.

Les modes de réalisation de ce corps main gauche peuvent comporter une ou plusieurs des caractéristiques suivantes :
■ l'épaisseur est au moins cinq fois plus petite que l'épaisseur de peau du matériau conducteur magnétique ;
■ chaque fil comprend un empilement, en alternance et dans une direction perpendiculaire au plan du ruban, de rubans réalisés dans le matériau magnétique conducteur et dans un matériau antiferromagnétique,
■ le matériau antiferromagnétique est :
   - un alliage de manganèse et de l'un au moins parmi le nickel ou l'iridium ou le fer, ou
   - un oxyde de nickel,
■ chaque fil comprend un empilement, en alternance et dans une direction perpendiculairement au plan du ruban, de rubans réalisés dans le matériau magnétique conducteur et dans un matériau diélectrique pour isoler électriquement les uns des autres les rubans en matériau magnétique conducteur,
■ la conductivité du matériau magnétique conducteur est supérieure ou égale à 0,5 MS/m,
■ le matériau magnétique conducteur est un matériau ferromagnétique,
■ la fréquence de résonance ferromagnétique du matériau est supérieure à 1 GHz, et avantageusement à 5 GHz, en absence de champ magnétique statique extérieur artificiel,
■ le matériau ferromagnétique est un alliage de fer et/ou de cobalt et/ou de nickel.

Ces modes de réalisation du corps main gauche présentent en outre les avantages suivants :
- utiliser une épaisseur inférieure à cinq fois l'épaisseur de peau permet de limiter les pertes magnétiques pour des fréquences supérieures à 1 GHz ;
- l'empilement de rubans magnétiques et antiferromagnétiques permet d'obtenir simultanément : une fréquence de résonance ferromagnétique supérieure à 5 GHz sans utiliser de champ magnétique extérieur statique artificiel, un état d'aimantation homogène dans le ruban ferromagnétique et de réaliser simultanément des pertes acceptables, c'est-à-dire des pertes correspondant à une largeur Δf de raie à mi-hauteur inférieure à 500 MHz;
- l'empilement de rubans magnétiques conducteurs et de rubans en matériau diélectrique permet d'augmenter le taux de remplissage et d'améliorer certaine propriété telle que le gain ;
- utiliser un alliage de fer, de cobalt ou de nickel pour réaliser le ruban ferromagnétique conducteur permet d'avoir des µ très négatifs, c'est-à-dire très inférieurs à -10 sur une plage de fréquences où ce corps présente des propriétés main gauche.

L'invention a également pour objet un dispositif de guidage d'ondes électromagnétiques comportant :
- le corps main gauche ci-dessus, et
- un guide d'ondes pour guider des ondes électromagnétiques incidentes sur le corps main gauche avec un champ électrique parallèle à la plus grande dimension des fils et un champ magnétique parallèle au plan des rubans.

L'invention a également pour objet une antenne émettrice ou réceptrice d'ondes électromagnétiques comportant :
- le corps main gauche ci-dessus, et
- un élément rayonnant apte à générer ou à recevoir des ondes électromagnétiques incidentes sur le corps main gauche avec un champ électrique parallèle à la plus grande dimension des fils et un champ magnétique parallèle au plan des rubans.

Enfin, l'invention a également pour objet un procédé de fabrication du corps main gauche ci-dessus, comprenant la gravure d'une couche en matériau magnétique conducteur dont l'épaisseur est au moins deux fois inférieure à l'épaisseur de peau de ce matériau pour former le ruban en matériau magnétique conducteur de différents fils conducteurs.

L'invention sera mieux comprise à la lecture de la description qui va suivre donnée uniquement à titre d'exemple et faite en se référant aux dessins sur lesquels :
- la figure 1 est une illustration schématique et en perspective d'un corps main gauche comprenant un réseau de fils ;
- la figure 2 est un graphe représentant schématiquement l'allure de la partie réelle et de la partie imaginaire de la perméabilité du corps de la figure 1 ainsi que l'allure de la partie réelle et de la partie imaginaire de sa permittivité ;
- la figure 3 est une illustration schématique et en coupe transversale d'un fil conducteur du réseau de fils du corps de la figure 1 ;
- la figure 4 est un organigramme d'un procédé de fabrication du corps main gauche de la figure 1,
- la figure 5 est un graphe de la transmission du corps de la figure 1 ;
- la figure 6 est une illustration schématique et en perspective d'un dispositif de guidage d'ondes incorporant le corps de la figure 1 ;
- la figure 7 est une illustration schématique et en perspective d'une antenne incorporant le corps de la figure 1 ;
- la figure 8 est une illustration schématique, en coupe transversale, de l'antenne de la figure 7.

Dans ces figures, les mêmes références sont utilisées pour désigner les mêmes éléments.

Dans la suite de cette description, les caractéristiques et fonctions bien connues de l'homme du métier ne sont pas décrites en détails.

La figure 1 représente un corps 2 main gauche présentant des propriétés main gauche dans les hyperfréquences. Plus précisément, le corps 2 présente des propriétés main gauche dans une plage ΔT (Figure 2) de fréquences de travail située au-delà de la fréquence de résonance ferromagnétique (4,8 GHz pour cet exemple) et jusqu'à la fréquence de résonance plasma électrique. On préférera néanmoins travailler dans un domaine de fréquence pour lequel les pertes sont limitées (par exemple au-dessus de 5.5 GHz dans l'exemple donné).

Le corps 2 comporte un réseau 4 de fils conducteurs 6. Ces fils 6 sont par exemple tous identiques les uns aux autres. La cellule élémentaire du réseau 4 ne contient qu'un seul fil 6 ici. Cette cellule élémentaire est répétée avec un pas _{P1} régulier dans une direction horizontale X et avec un pas p₂ régulier dans une direction verticale Z. Ici, les pas p₁ et p₂ sont par exemple égaux. Le nombre de répétition du motif élémentaire dans la direction X est supérieur à deux et, de préférence, supérieur à dix. Le nombre de répétition du motif élémentaire dans la direction Z est supérieur à deux et, de préférence, supérieur à 5.

Chaque fil 6 s'étend parallèlement à une direction Y perpendiculaire aux directions X et Z.

Le réseau 4 et, en particulier, les pas p₁ et p₂ sont dimensionnés de manière à présenter un ε négatif, de préférence, sur toute la plage des hyperfréquences. Le réseau 4 présente donc une fréquence plasma électrique supérieure ou égale à 20 GHz. Par exemple, le dimensionnement du réseau 4 est réalisé en appliquant l'enseignement donné dans le document D2.

Ici, chaque fil 6 est réalisé par un empilement, dans la direction Z, de rubans s'étendant parallèlement à la direction Y.

La figure 3 représente une vue en coupe transversale d'un fil 6 selon un plan parallèle aux directions X et Z. Ce fil se compose d'un ruban 20 en matériau ferromagnétique conducteur sur lequel est superposé dans la direction Z un ruban 22 en matériau antiferromagnétique. Un ruban 24 en matériau ferromagnétique conducteur est encore disposé au dessus du ruban 22 dans la direction Z. Les rubans 20 et 24 sont par exemple réalisés dans un alliage ferromagnétique tel qu'un alliage de fer et de cobalt (par exemple Fe₆₅Co₃₅). Le ruban 22 est réalisé dans un alliage antiferromagnétique tel qu'un alliage de manganèse et de nickel (par exemple : NiMn, FeMn, IrMn, ...).

Des rubans d'accroche 26 et 28 sont prévus à chaque extrémité de cet empilement de rubans ferromagnétiques et antiferromagnétique. Le ruban d'accroche 26 permet notamment de solidariser l'empilement des rubans 20, 22 et 24 sur un substrat 30. Le substrat 30 est réalisé dans un matériau ne modifiant pas les propriétés magnétiques du réseau 4. A cet effet, le substrat 30 est typiquement amagnétique. Il est également,de préférence, isolant. Par exemple, le substrat est réalisé en silicium non dopé, en verre, en quartz, en céramique ou matériau organique. Le substrat 30 peut également être un substrat préformé.

Ici, chaque ruban s'étend essentiellement parallèlement à la direction Y de sorte que le plan de chaque ruban est parallèle aux directions X, Y. Il présente de plus chacun une section transversale rectangulaire. La longueur de chaque ruban, le long de la direction Y, est au moins deux fois supérieure à la largeur du fil dans la direction X et, avantageusement, dix fois supérieure à cette largeur. Par exemple, ici, la longueur de chaque fil 6 est supérieure à 1 mm.

L'épaisseur des rubans 20 et 24, dans la direction Z, est au moins deux fois et, de préférence cinq ou dix fois, inférieure à l'épaisseur de peau du matériau magnétique conducteur qui les compose. Par exemple, l'épaisseur est inférieure à 1 µm et de préférence inférieure à 200 nm. La largeur des rubans, dans la direction X est supérieure ou égale à l'épaisseur. De préférence, la largeur sera au moins dix fois supérieure à l'épaisseur. Par exemple, la largeur de chaque ruban est comprise entre 10 et 100 µm.

La fréquence de résonance ferromagnétique naturelle du matériau ferromagnétique conducteur est strictement inférieure à la fréquence plasma du corps 2. De préférence, pour faciliter l'exploitation, cette fréquence de résonance ferromagnétique est comprise entre 1 GHz et 20 GHz. Par exemple, le matériau choisi présente une fréquence de résonance ferromagnétique naturelle (notée FMR sur le graphe de la figure 2) égale à 4.8 GHz.

Ce matériau a également un coefficient α d'amortissement magnétique typiquement inférieur à 10⁻², ce qui correspond à une largeur Δf (figure 2) de raie à mi-hauteur inférieure à 500 MHz.

Le matériau choisi pour les rubans 20 et 24 est ici tel qu'il présente au-delà de la fréquence de résonance ferromagnétique et au moins jusqu'à 20 GHz un µ inférieure à -10.

Enfin, le matériau ferromagnétique conducteur choisi présente une conductivité supérieure à 0,5 MS/m. Typiquement, une conductivité comprise entre 0,5 MS/m et 5 MS/m convient.

Un matériau présentant simultanément toutes ces propriétés est, par exemple, décrit en détail dans le document D5 suivant :
Y. LAMY et B. VIALA, « Combination of ultimate magnetisation and ultrahigh uniaxial Anisotropy in CoFe exchange-coupled multilayers », Journal of Applied Physics 97, 10F910 (2005) ».

Le graphe de la figure 2 présente des propriétés électromagnétiques de ce matériau ferromagnétique conducteur. Sur ce graphe, des courbes 10 et 11 représente l'évolution, respectivement, des parties réelle et imaginaire de la permittivité ε en fonction de la fréquence. Une courbe 12 en pointillés représente l'évolution de la partie imaginaire de la permittivité en fonction de la fréquence. Une courbe 14 représente l'évolution de la partie réelle de la perméabilité µ en fonction de cette même fréquence.

La fabrication du corps 2 peut se dérouler comme suit. Tout d'abord, lors d'une étape 32, les couches 26, 20, 22, 24 et 28 sont déposées sur toute la surface du substrat 30 par voie physique, électrochimique, chimie douce ou autre procédé conventionnel. De préférence, lors de l'étape 32, les couches ferromagnétiques sont déposées sous champ et/ou recuite sous champ après dépôt, c'est-à-dire dans un environnement dans lequel il existe un champ magnétique statique permettant d'orienter l'aimantation naturelle du matériau ferromagnétique dans une direction d'aimantation prédéfinie.

Ensuite, lors d'une étape 34, l'empilement de couches est structuré par les mêmes procédés que ceux utilisés en microélectronique tels que par lithographie et gravure ou autre. La gravure consiste à enlever de la matière pour former les empilements de rubans et donc les fils 6. Si le dépôt et/ou le recuit des couches ferromagnétiques a été fait sous champ, alors la gravure est réalisée de manière à ce que les rubans ferromagnétiques s'étendent parallèlement à la direction d'aimantation prédéfinie. Les couches peuvent être aussi déposées directement à travers un masque ou sur un substrat dont la surface a été pré-formée.

Le déposant a constaté que le corps 2 présente des propriétés main gauche dans la bande de fréquences ΔT vis-à-vis d'ondes électromagnétiques éclairant ce corps avec un champ électrique parallèle à la direction Y et un champ H parallèle à la direction X, c'est-à-dire dans le plan des rubans. La direction de propagation k de l'onde électromagnétique est parallèle à la direction Z.

Les propriétés main gauche du corps 2 sont également mises en évidence sur le graphe de la figure 5 obtenu par simulation numérique par élément finis. Une courbe 40 du graphe de la figure 5 représente l'évolution de la transmission du corps 2 en fonction de la fréquence. Une autre courbe 42 représente l'évolution de la transmission d'un corps C identique au corps 2 à l'exception que les fils 6 sont remplacés par des fils métalliques non magnétiques. Avant la fréquence de résonance ferromagnétique (notée FMR sur le graphe de la figure 5), la transmission du corps 2 constitués de fils conducteurs magnétiques (ε < 0 et µ > 0) est inférieure à celle du corps C constitués de fils simplement conducteurs (ε < 0 et µ = 1). Après la fréquence de résonance ferromagnétique, la transmission du corps 2 constitués de fils conducteurs magnétiques (ε < 0 et µ < 0) devient supérieure à celle du corps C constitués de fils simplement conducteurs (ε < 0 et µ = 1). Cette remontée de la transmission après la fréquence de résonance ferromagnétique démontre l'existence des propriétés main gauche du corps 2. Cette remontée est entourée par un cercle 44 sur la figure 5.

La figure 6 représente un dispositif 48 de guidage d'ondes électromagnétiques. Ce dispositif 48 comprend :
- un guide 50 d'ondes électromagnétiques s'étendant le long d'une direction Z, et
- un filtre obtenu en obstruant la section transversale du guide 50 par le corps 2.

Dans cette application, les fils 6 du corps 2 s'étendent le long d'une direction verticale Y et le plan des rubans est parallèle à un plan XY, où X est une direction perpendiculaire aux directions Y, Z. Pour simplifier la figure 6, seuls les fils 6 ont été représentés et le substrat 30 a été omis. De préférence, chaque extrémité de chaque fil 6 est en contact électrique avec le guide d'onde 50.

Dans le guide 50 les ondes électromagnétiques se propagent le long de la direction Z. De plus, le guide 50 est conçu de manière à ce que les ondes électromagnétiques guidées soient dirigées vers le corps 2 avec un champ électrique parallèle à la direction Y et un champ magnétique H parallèle au plan des rubans 20, 24. Le champ H est donc parallèle à la direction X. Dans ces conditions, par exemple, le corps 2 permet d'ouvrir une bande passante dans une bande non passante du guide 50, ce qui peut être utilisé pour filtrer les ondes électromagnétique guidées.

Dans un autre exemple, le corps 2 n'obstrue que partiellement la section transversale du guide 50. Cette configuration permet de déphaser l'onde transmise. On obtient alors un déphaseur.

Dans les deux cas, l'utilisation du corps 2 permet la miniaturisation des dispositifs car on obtient les effets recherchés pour des dimensions largement inférieure à la demi-longueur d'onde (par exemple : λ/10).

Les figures 7 et 8 représentent une antenne 60 équipée d'un substrat 62 plat s'étendant parallèlement à des directions horizontales X et Z orthogonales. Une plaque métallique 64 est positionnée au dessus du substrat 62 de manière à réaliser l'élément rayonnant d'une antenne Patch. La plaque 64 est isolée électriquement du substrat 62. Une plaque métallique 66 est positionnée au dessous du substrat 62 de manière à former un plan de masse de l'antenne Patch. Cette plaque 66 est également isolée électriquement du substrat 62. Dans ce mode de réalisation, le corps 2 est utilisé pour réaliser le substrat 62. De manière similaire, le corps 2 peut être utilisé en superstrat, c'est-à-dire positionné au dessus de la plaque métallique 64 dans la direction Y. Les fils 6 du corps 2 s'étendent parallèlement à une direction verticale Y perpendiculaire aux directions X et Z. Le plan des rubans est parallèle au plan YX. Pour simplifier les figures 7 et 8, les fils 6 ont uniquement été représentés en dessous de la plaque 64. Dans ce mode de réalisation (substrat), le corps 2 est utilisé en tant que réflecteur main gauche ou à avance de phase de l'antenne 60. Par exemple, cela permet d'améliorer les propriétés radiatives de l'antenne 60, telles que le gain de l'antenne, à dimension inchangée (la dimension de la plaque 64 selon Z est égale à la demi-longueur d'onde).

Dans un autre exemple, cela permet de miniaturiser l'antenne à gain inchangé en utilisant la plaque 64 avec une dimension selon Z inférieure à la demi-longueur d'onde (par exemple λ/5). Ces principes d'utilisation en substrat (ou superstrat) s'applique également à une antenne dipolaire (qui serait positionnée ici le long de l'axe Y) tels que les fils 6 qui composent le corps 2 s'étendent parallèlement à l'axe du dipôle. Le corps 2 est alors disposé autour de ce dipôle dans une direction parallèle au plan XZ.

De nombreux autres modes de réalisation sont possibles. Par exemple, la fréquence de résonance ferromagnétique naturelle n'est pas nécessairement inférieure à 20 GHz.

Le matériau magnétique utilisé pour réaliser les rubans magnétiques n'est pas nécessairement homogène. Par exemple, le matériau magnétique peut être un matériau obtenu à partir d'une nanopoudre ferromagnétique agrégée à l'aide d'un liant. Dans cette description, on considère qu'un matériau est homogène s'il est réalisé à partir d'un seul alliage magnétique. A l'inverse, un matériau est considéré comme hétérogène s'il est composé de d'un alliage magnétique et d'un matériau diélectrique.

La section transversale des rubans est plus large qu'épaisse mais pas nécessairement rectangulaire. Par exemple, la section transversale peut être ellipsoïdale avec une excentricité très faible.

Les fils conducteurs peuvent être réalisés en empilant des couches ferromagnétiques et antiferromagnétiques dans l'ordre inverse de ce qui a été décrit en regard de la figure 3. On obtient alors un empilement, dans la direction Z, d'une couche antiferromagnétique, d'une couche ferromagnétique puis à nouveau d'une couche antiferromagnétique.

II est également possible de réaliser un fil en empilant plusieurs rubans magnétiques les uns sur les autres et en les isolant électriquement les unes des autres à l'aide de rubans en matériau diélectrique. Cela permet d'empêcher l'apparition de courant de Foucault et d'augmenter le taux de remplissage en matériau magnétique.

Dans un mode de réalisation simplifié, chaque fil est uniquement composé d'un seul ruban magnétique.

En variante, le motif élémentaire du réseau de fils est répété uniquement dans une direction ou dans plus de deux directions.

En variante, le substrat 30 est réalisé dans un matériau ferroélectrique ou piézoélectrique. Dans ce cas, la fréquence de résonance ferromagnétique est ajustable en jouant sur la tension appliquée sur ce substrat.

De préférence, les fils 6 sont entourés d'un matériau diélectrique, tel que de la silice ou de la résine, présentant une permittivité plus grande que celle de l'air. Toutefois, ils peuvent aussi être entouré d'air.

Dans un autre mode de réalisation du dispositif 48, le plan des rubans est parallèle au plan YZ. Dans ce cas le champ H de l'onde électromagnétique incidente doit être parallèle à la direction Z.

## Revendications

1. Corps main gauche comportant un réseau (4) de fils conducteurs (6) disposés les uns par rapport aux autres de manière à présenter une permittivité négative vis-à-vis des ondes électromagnétiques ayant un champ électrique parallèle à la plus grande dimension de ces fils et se propageant à une fréquence inférieure à la fréquence plasma électrique du corps, chaque fils étant réalisé en matériau magnétique conducteur présentant une perméabilité négative pour une plage de fréquences des ondes électromagnétiques inférieure à la fréquence plasma électrique du corps et en absence de champ magnétique statique artificiel extérieur,
**caractérisé en ce que** chaque fils (6) comprend au moins un ruban (20, 22), réalisé dans le matériau magnétique conducteur, qui s'étend le long de la plus grande dimension du fil dans un plan du ruban et dont l'épaisseur est au moins deux fois plus petite que l'épaisseur de peau du matériau magnétique conducteur.

2. Corps selon la revendication 1, dans lequel l'épaisseur est au moins cinq fois plus petite que l'épaisseur de peau du matériau conducteur magnétique.

3. Corps selon l'une quelconque des revendications précédente, dans lequel chaque fil comprend un empilement, en alternance et dans une direction perpendiculaire au plan du ruban, de rubans (20, 22, 24) réalisés dans le matériau magnétique conducteur et dans un matériau antiferromagnétique.

4. Corps selon la revendication 3, dans lequel le matériau antiferromagnétique est :
- un alliage de manganèse et de l'un au moins parmi le nickel ou l'iridium ou le fer, ou
- un oxyde de nickel.

5. Corps selon l'une quelconque des revendications précédentes, dans lequel chaque fil comprend un empilement, en alternance et dans une direction perpendiculairement au plan du ruban, de rubans réalisés dans le matériau magnétique conducteur et dans un matériau diélectrique pour isoler électriquement les uns des autres les rubans en matériau magnétique conducteur.

6. Corps selon l'une quelconque des revendications précédentes, dans lequel la conductivité du matériau magnétique conducteur est supérieure ou égale à 0,5 MS/m.

7. Corps selon l'une quelconque des revendications précédentes, dans lequel le matériau magnétique conducteur est un matériau ferromagnétique.

8. Corps selon la revendication 7, dans lequel la fréquence de résonance ferromagnétique du matériau est supérieure à 1 GHz, et avantageusement à 5 GHz, en absence de champ magnétique statique extérieur artificiel.

9. Corps selon la revendication 7 ou 8, dans lequel le matériau ferromagnétique est un alliage de fer et/ou de cobalt et/ou de nickel.

10. Dispositif de guidage d'ondes électromagnétiques, **caractérisé en ce qu'**il comporte :
- un corps (2) main gauche conforme à l'une quelconque des revendications précédentes, et
- un guide (50) d'ondes pour guider des ondes électromagnétiques incidentes sur le corps main gauche avec un champ électrique parallèle à la plus grande dimension des fils et un champ magnétique parallèle au plan des rubans.

11. Antenne émettrice ou réceptrice d'ondes électromagnétiques, **caractérisée en ce que** l'antenne comporte :
- un corps (2) main gauche conforme à l'une quelconque des revendications 1 à 9, et
- un élément rayonnant (64) apte à générer ou à recevoir des ondes électromagnétiques incidentes sur le corps main gauche avec un champ électrique parallèle à la plus grande dimension des fils et un champ magnétique parallèle au plan des rubans.

12. Procédé de fabrication d'un corps main gauche conforme à l'une quelconque des revendications 1 à 9, **caractérisé en ce que** le procédé comprend la gravure d'une couche en matériau magnétique conducteur dont l'épaisseur est au moins deux fois inférieure à l'épaisseur de peau de ce matériau pour former le ruban en matériau magnétique conducteur de différents fils conducteurs.
